# EUROPÄISCHE PATENTSCHRIFT

(11) **EP 0 426 791 B1**
(45) Veröffentlichungstag und Bekanntmachung des Hinweises auf die Patenterteilung: **28.07.1993**
(21) Anmeldenummer: 90906214.3
(22) Anmeldetag: 24.04.1990
(51) Int. Cl.: B26D 3/16, B27J 7/00

(54) **HANDWERKZEUG ZUM SPALTEN VON STROHHALMEN IN JEWEILS MEHRERE LÄNGSSTREIFEN**
HAND-TOOL FOR SPLITTING STRAWS INTO SEVERAL LONGITUDINAL STRIPS
OUTIL MANUEL POUR FENDRE DES FETUS DE PAILLE EN PLUSIEURS BANDES LONGITUDINALES

(30) Priorität: 25.04.1989 DE 8905177 U
(43) Veröffentlichungstag der Anmeldung: 15.05.1991
(73) Patentinhaber: Dietz, Rolf Andreas Hans, D-69412 Eberbach (DE)
(72) Erfinder: Dietz, Rolf Andreas Hans, D-69412 Eberbach (DE)
(74) Vertreter: Müller, Hans, Dipl.-Ing.
(86) Internationale Anmeldenummer: EP9000663
(87) Internationale Veröffentlichungsnummer: WO9012677

(56) Entgegenhaltungen:
- DE-U- 8 436 292
- FR-A- 2 475 805

## Beschreibung

Die Erfindung betrifft ein Handwerkzeug zum Spalten von Strohhalmen in jeweils mehrere Längsstreifen, mit einem Halter, der einen geradlinigen Kanal mit glatter Kanalwand aufweist und mit mehreren, gleichmäßig auf den Umfang verteilt und radial zur Kanalachse angeordneten Klingen, deren Schneiden zur vorderen Kanalöffnung gerichtet sind.

Solche Handwerkzeuge sind für die Herstellung von Strohsternen und anderem Flechtwerk aus Strohlängsstreifen nützlich, weil man solche Strohlängsstreifen am einfachsten durch Längsspalten von Strohhalmen erzielt.

Bei einem aus dem DE-GM 84 36 292 bekannten Handwerkzeug dieser Art erstrecken sich die Klingen senkrecht zum Kanalradius. Ein zu spaltender Strohhalm wird dann koaxial auf den Klingenstern angesetzt und durch den Kanal hindurchgetrieben. Dabei soll durch jede Klinge ein Spaltschnitt entlang des Strohhalms erzielt werden, so daß zwischen zwei benachbarten Klingen jeweils ein Längsstreifen aus Stroh anfällt, der am rückseitigen Ende des Kanals heraustritt oder herausgezogen werden kann.

Es ist wünschenswert, einen Strohhalm in möglichst gleich breite Längsstreifen zu zerlegen. Dazu muß bei dem bekannten Werkzeug der Strohhalm exakt koaxial durch den Kanal getrieben werden.

Aufgabe der Erfindung ist es, ein Handwerkzeug der eingangs genannten Art so auszugestalten, daß es leichter zu handhaben und betriebssicherer ist.

Die Erfindung ist dadurch gekennzeichnet, daß die Schneiden sich entlang von Mantellinien eines zur vorderen Kanalöffnung spitzen und zur Kanalachse koaxialen gedachten Kreiskegels erstrecken und bis zur Kanalwandung reichen.

Durch die Anordnung der Schneiden entlang der Mantellinie bilden die Schneiden gemeinsam eine zur vorderseitigen Öffnung des Kanals gerichtete Spitze, die selbsttätig als Zentrierspitze für einen aufgesetzten, zu zerteilenden Strohhalm dient. Die schräge Anordnung der Schneiden führt zudem zu einem ziehenden Schnitt mit einer erheblichen Verbesserung der Betriebssicherheit gegenüber dem bekannten Handwerkzeug.

Sollte es sich beim Einstecken eines Strohhalms ergeben, daß einer der vorgesehenen Längsschnitte nicht begonnen wird, dann gleitet der entsprechende doppelte Längsstreifen an der Klinge entlang, bis er am Ende der Klinge auf die den Kanal begrenzende Wandung trifft. Spätestens an dieser Stelle kann das Stroh der Schnittwirkung der Schneide nicht mehr ausweichen und wird dem von oben ausgeübten Schub folgend eingeschnitten. Sobald der verzögerte Einschritt erfolgt ist, setzt sich der weitere Schnitt, der im wesentlichen aus einem Spalten besteht, fort wie auch die anderen Schnitte, während der Strohhalm weiter in den Kanal eingeschoben beziehungsweise die am anderen Ende des Kanals austretenden Längsstreifen herausgezogen werden. Auch durch diese Funktion wird die Betriebssicherheit beträchtlich erhöht und Ausschuß wird vermieden.

Die geometrische Anordnung der Schneiden - einerseits schräg, andererseits bis zur Kanalwandung - begünstigen die Trennwirkung der Klingen in so hohem Maße, daß man, wie die Erfahrung gezeigt hat, auf Metallklingen verzichten kann und mit Kunststoffklingen auskommt, die sich einfach und preiswert in Form eines Kunststoffspritzgußteils, aus dem das ganze Handwerkzeug besteht, formen !assen. Die Erfindung ist aber nicht auf den Einsatz von Kunststoffklingen beschränkt. Die Klingen können auch aus Metall bestehen.

Die lichte Kanalweite wird so groß gewählt, daß die größten zu verarbeitenden Strohhalme bequem hindurchpassen.

Um mit dem gleichen Handwerkzeug auch Strohhalme mit kleinem Durchmesser verarbeiten zu können, empfiehlt sich eine Ausgestaltung derart, daß die Schneiden bis zu einem zur Kanalachse koaxialen Zentralstab reichen, daß der Querschnitt des Zentralstabs mindestens an seinem vorderen Ende kleiner ist als der lichte Innenquerschnitt eines zu spaltenden Strohhalms und daß der lichte Querschnitt des Kanals größer ist als der Querschnitt eines zu spaltenden Strohhalms. Der Zentralstab wird dann so schmal ausgebildet, daß er wenigstens an seinem vorderen Ende bequem in das Innere eines engsten zu verarbeitenden Strohhalms paßt.

Der Kanal kann kreisrunden Querschnitt haben. Es empfiehlt sich aber zur Begünstigung der Führung der enstehenden Längsstreifen eine Ausgestaltung derart, daß der Kanal den Querschnitt eines gleichförmigen Mehrecks hat und daß für jede Ecke eine Klinge vorgesehen ist, deren Schneide entlang der der betreffenden Ecke zugeordneten Mantellinien des gedachten Kreiskegels angeordnet ist und die Schneiden in der Projektion in axialer Richtung radial verlaufen.

In diesem Zusammenhang wird als Querschnittsform des Kanals die Form eines regelmäßigen Sechsecks mit zugehörigen sechs Klingen bevorzugt.

Insbesondere bei Klingen aus Kunststoff empfiehlt sich aus Stabilitätsgründen und zur Begünstigung der Spritzformung eine Ausgestaltung derart, daß die Klingen von der jeweiligen Schneide ausgehend in einer schräg zur rückwärtigen Kanalöffnung und auf die Kanalachse zu weisenden Richtung zunehmend dicker werdend ausgebildet sind.

Im Hinblick auf die gängigen Strohhalme haben sich Abmessungen bewährt derart, daß der Durchmesser des Kanals 8 bis 11 mm, vorzugsweise 10 mm beträgt, daß der Durchmesser des Zentralstabs an seinem vorderen Ende 0,6 bis 1,2 mm, vorzugsweise 0,9 mm, und an seinem rückwärtigen Ende 1,0 bis 4,0 mm, vorzugsweise 2,2 mm, beträgt, daß die Breite der Klingen an ihrem radial äußersten rückwärtigen Ende 0,3 bis 1,5 mm, vorzugsweise 1,2 mm beträgt, und daß für jeden Längsstreifen des gespaltenen Strohhalms zwischen benachbarten Klingen am rückwärtigen Ende der Klingen eine Öffnungsbreite von mindestens 2,5 bis 5,0 mm, vorzugsweise 4,0 mm, gemessen in Umfangsrichtung, vorgesehen ist.

Eine besonders handliche Form des Handwerkzeugs erzielt man durch eine Ausgestaltung derart, daß ein Halter in Form eines zur Kanalachse koaxialen, offenen Topfes vorgesehen ist, in dessen Boden ein den Kanal bildendes Rohrstück mit seinem vorderseitigen Ende zur Außenseite des Bodens bündig eingelassen ist, und daß das Rohrstück sich im übrigen im wesentlichen innerhalb des Topfes erstreckt.

Man kann das Handwerkzeug so bemessen, daß die gängigen Strohhalme damit verarbeitet werden können. Man kann aber auch für Strohhalme unterschiedlicher Stärke oder unterschiedlichen Durchmessers mehrere verschieden bemessene Kanäle in einem Handwerkzeug vorsehen derart, daß in einem Halter achsparallel nebeneinander mehrere, je einen Kanal bildende Rohrstücke angeordnet sind, die unterschiedlich bemessen und/oder mit unterschiedlicher Anzahl von Klingen ausgestattet sind.

Die Erfindung wird nun anhand der beigefügten Zeichnung näher erläutert.

In der Zeichnung zeigt:
- Figur 1: in Draufsicht die linke Hälfte eines Handwerkzeugs,
- Figur 2: den Schnitt II aus Figur 1,
- Figur 3: den Schnitt III aus Figur 1 und
- Figur 4: die linke Hälfte eines anderen Ausführungsbeispiels in Draufsicht.

Die in den Figuren nicht dargestellten rechten Hälften sind spiegelsymmetrisch zu den dargestellten linken Hälften ausgestaltet.

Gemäß Figur 1 bis 3 ist mit 1 ein kreisrunder, zur Achse 2 koaxialer Topf bezeichnet, der in Figur 1 mit seiner offenen Seite dem Beschauer abgekehrt ist. In den Boden dieses Topfes ist koaxial zur Kanalachse 2 ein Rohrstück 3 eingeformt, das einen geradlinigen Kanal 4 bildet, dessen Kanalwand 5 glatt ist. Das Rohrstück 3 ist mit der dem Beschauer von Figur 1 zugekehrten vorderen Kanalöffnung 6 bündig in den Topfboden 7 eingeformt und erstreckt sich im übrigen vollständig innerhalb des Topfs 1. Der lichte innere Querschnitt des Rohrstückes 3 hat die Form eines regelmäßigen Sechsecks, wie besonders gut aus Figur 1 ersichtlich. Koaxial innerhalb des Rohrstückes erstreckt sich ein Zentralstab 8, von dem radial in die sechs Ecken gerichtete flache Klingen ausgehen, von denen in Figur 1 bis 3 die Klingen 10, 11, 12 sichtbar sind.

Die Schneiden 13 bis 15 und die in Figur 1 bis 3 nicht sichtbaren Schneiden der Klingen sind zur vorderen Kanalöffnung 6 hin gerichtet und erstrecken sich entlang von Mantellinien eines zur vorderen Kanalöffnung 6 spitzen, koaxial zur Kanalachse 2 angeordneten Kreiskegels. Die Klingen und die Schneiden reichen bis zur Kanalwand 5, so daß der Kanal 4 an seinem rückwärtigen Ende in sechs Öffnungen, beispielsweise die Öffnungen 16, 17, von dreieckigem Querschnitt unterteilt wird.

Die Klingen sind entlang ihrer Schneide am dünnsten und werden von der jeweiligen Schneide ausgehend in einer schräg zur rückwärtigen Kanalöffnung 18 und zur Kanalachse 2 weisenden Richtung gemäß Pfeil 19 zunehmend dicker.

Der Durchmesser des Kanals von Ecke zu Ecke entsprechend dem Zweifachen des Radiuspfeils 20 beträgt 10 mm. Der Durchmesser des Zentralstabes 8 gemäß dem Doppelpfeil 21 an seinem vorderen Ende beträgt 0,9 mm. Der Durchmesser des Zentralstabes 8 gemäß dem Doppelpfeil 22 an seinem rückwärtigen Ende beträgt 2,2 mm. Die Breite der Klingen gemäß Doppelpfeil 23 an ihrem äußersten, rückwärtigen Ende beträgt 1,2 mm. Die Öffnungsbreite einer jeden Öffnung 16, 17 ... am rückwärtigen Ende gemessen entsprechend dem Doppelpfeil 24 in Umfangsrichtung beträgt 4,0 mm. Der Durchmesser gemäß Doppelpfeil 29 des Topfes 1 beträgt 49,0 mm.

Zum Zerschneiden eines Strohhalms wird dieser koaxial zur Kanalachse 2 in die vordere Kanalöffnung 6 eingesteckt, zentriert sich dabei auf den Klingen und wird in dieser zentralen Lage auch durch die Klingen gehalten. Sobald hinreichender Druck auf den Strohhalm ausgeübt wird, beginnen die Klingen diesen in sechs Längsstreifen zu zerschneiden, die dann einzeln durch die sechs Öffnungen 16, 17 ..., die gemeinsam die rückwärtige Kanalöffnung 18 bilden, austreten. Ist eine genügend große Grifflänge dieser Längsstreifen ausgetreten, kann man diese Längsstreifen mit der Hand erfassen und aus dem Kanal herausziehen und dabei den Rest des Strohhalms aufschneiden. Die für das Beispiel vorgesehenen Abmessungen machen das Handwerkzeug geeignet zum Zerschneiden von Strohhalmen der gängigen Größen.

Das gesamte in Figur 1 bis 3 dargestellte Handwerkzeug ist einstückig aus Kunststoff im Spritzgußverfahren hergestellt.

In Abänderung des dargestellten Ausführungsbeispiels können die Klingen statt aus Kunststoff auch aus Metall bestehen und die übrigen Teile aus Kunststoff hergestellt sein, in die dann die Klingen eingelassen sind.

Bei dem zweiten in Figur 4 dargestellten Ausführungsbeispiel ist ein topfförmiger Halter 30 vorgesehen, der genauso ausgebildet ist wie der Topf 1 aus Figur 1 bis 3. In diesen topfförmigen Halter sind entlang einer Mittellinie zwei Rohrstücke 32, 33 entsprechend dem Rohrstück 3 aus Figur 1 bis 3 eingesetzt. Diese beiden Rohrstücke sind genauso mit Klingen ausgestattet wie das Rohrstück 3 aus Figur 1 bis 3. Das Rohrstück 32 ist mit seinen Klingen genauso bemessen wie das Rohrstück 3 aus Figur 1 bis 3, wohingegen das Rohrstück 33 unter gleichzeitiger maßstabgerechter Verkleinerung der Klingen kleiner bemessen ist als das Rohrstück 32.

Große Strohhalme werden in dem Rohrstück 32 zerschnitten, dünnere Strohhalme werden dagegen in dem Rohrstück 33 zerschnitten.

Man kann auch zwei oder mehrere mit Klingen ausgestattete Rohrstücke in ein und demselben Halter vorsehen und diese in unterschiedlichen Abmessungen und/oder mit unterschiedlicher Anzahl von Klingen ausstatten.

## Patentansprüche

1. Handwerkzeug zum Spalten von Strohhalmen in jeweils mehrere Längsstreifen
mit einem Halter (30), der einen geradlinigen Kanal (4) mit glatter Kanalwand (5) aufweist, und
mit mehreren, gleichmäßig auf den Umfang verteilt und radial zur Kanalachse angeordneten Klingen (10,11..), deren Schneiden (13,14..) zur vorderen Kanalöffnung (16) gerichtet sind, **dadurch gekennzeichnet,**
daß die Schneiden ( 13 - 15 ) sich entlang von Mantellinien eines zur vorderen Kanalöffnung ( 6 ) spitzen und zur Kanalachse ( 2 ) koaxialen gedachten Kreiskegels erstrecken und bis zur Kanalwandung ( 5 ) reichen.

2. Handwerkzeug nach Anspruch 1, dadurch gekennzeichnet,
daß die Schneiden ( 13 - 15 ) bis zu einem zur Kanalachse ( 2 ) koaxial angeordneten Zentralstab ( 8 ) reichen,
daß der Querschnitt des Zentralstabs (8) mindestens an seinem vorderen Ende kleiner ist als der lichte Innenquerschnitt eines zu spaltenden Strohhalms und
daß der lichte Querschnitt des Kanals (4) größer ist als der Querschnitt eines zu spaltenden Strohhalms.

3. Handwerkzeug nach einem der vorhergehenden Ansprüche, dadurch gekennzeichnet,
daß der Kanal ( 4 ) den Querschnitt eines gleichförmigen Mehrecks hat und
daß für jede Ecke eine Klinge (10, 11, 12 ...) vorgesehen ist, deren Schneide (13-15) entlang der der betreffenden Ecke zugeordneten Mantellinnie des gedachten Kreiskegels angeordnet ist und die Schneiden (13-15) in der Projektion in axialer Richtung radial verlaufen.

4. Handwerkzeug nach Anspruch 3, dadurch gekennzeichnet,
daß der Querschnitt des Kanals ( 4 ) die Form eines regelmäßigen Sechsecks hat und das sechs Klingen (10, 11, 12 ...) vorgesehen sind.

5. Handwerkzeug nach einem der vorhergehenden Ansprüche, dadurch gekennzeichnet,
daß die Klingen (10, 11, 12 ...) von der jeweiligen Schneide (13, 14, 15 ...) ausgehend in einer schräg zur rückwärtigen Kanalöffnung ( 18 ) und auf die Kanalachse ( 2 ) zu weisenden Richtung ( 19 ) zunehmend dicker werdend ausgebildet sind.

6. Handwerkzeug nach einem der vorhergehenden Ansprüche, dadurch gekennzeichnet,
daß der Durchmesser des Kanals ( 4 ) 8 bis 11 mm (Millimeter), vorzugsweise 10 mm, beträgt,
daß der Durchmesser des Zentralstabs ( 8 ) an seinem vorderen Ende 0,6 bis 1,2 mm, vorzugsweise 0,9 mm, und an seinem rückwärtigen Ende 1,0 bis 4,0 mm, vorzugsweise 2,2 mm, beträgt,
daß die Breite der Klingen (10, 11, 12 ...) an ihrem radial äußersten rückwärtigen Ende 0,3 bis 1,5 mm, vorzugsweise 1,2 mm, beträgt, und
daß für jeden Längsstreifen einen gespaltenen Strohhalms zwischen benachbarten Klingen am rückwärtigen Ende der Klingen eine Öffnungsbreite von mindestens 2,5 bis 5,0 mm, vorzugsweise 4,0 mm, gemessen in Umfangsrichtung, vorgesehen ist.

7. Handwerkzeug nach einem der vorhergehenden Ansprüche, dadurch gekennzeichnet,
daß ein Halter ( 1 ) in Form eines zur Kanalachse ( 2 ) koaxialen, offenen Topfes vorgesehen ist, in dessen Boden ( 7 ) ein den Kanal bildendes Rohrstück ( 3 ) mit seinem vorderen Ende zur Außenseite des Bodens bündig eingelassen ist, und
daß das Rohrstück sich im übrigen im wesentlichen innerhalb des Topfes erstreckt.

8. Handwerkzeug nach einem der Ansprüche 1 bis 6, dadurch gekennzeichnet,
daß in einem Halter ( 30 ) achsparallel nebeneinander mehrere, je einen Kanal bildende Rohrstücke ( 32, 33 ) angeordnet sind, die unterschiedlich bemessen und/oder mit unterschiedlicher Anzahl von Klingen ausgestattet sind.

9. Handwerkzeug nach einem der vorhergehenden Ansprüche, gekennzeichnet durch
die Ausgestaltung als Spritzgußteil aus Kunststoff, aus dem auch einstückig die Klingen (10, 11, 12 ,..) gebildet sind.

10. Handwerkzeug nach einem der Ansprüche 1 bis 8, dadurch gekennzeichnet,
daß der Halter und ein oder mehrere den oder die Kanäle bildende Rohrstücke aus einem einstückigen Kunststoffspritzteil bestehen, in das Klingen aus Metall eingesetzt sind.

## Claims

1. Hand tool for splitting straws into in each case several longitudinal strips, with a holder (30), which has a linear channel (4) with a smooth channel wall (5) and with several, uniformly circumferentially distributed blades (10, 11) positioned radially to the channel axis and whose cutting edges (13, 14) are directed towards the front channel opening (16), characterized in that the cutting edges (13 to 15) extend along the generatrixes of an imaginary circular cone pointing towards the front channel opening (6) and coaxial to the channel axis (2) and extending up to the channel wall (5).

2. Hand tool according to claim 1, characterized in that the cutting edges (13 to 15) extend up to a central rod (8) arranged coaxially to the channel axis (2), that the cross-section of the central rod (8), at least at its front end, is smaller than the clear internal cross-section of a straw to be split and that the clear cross-section of the channel (4) is larger than the cross-section of a straw to be split.

3. Hand tool according to one of the preceding claims, characterized in that the channel (4) has the cross-section of a uniform polygon and that for each angle a blade (10, 11, 12, etc.) is provided, whose cutting edge (13 to 15) is located along the generatrix of the imaginary circular cone associated with the particular angle and the cutting edges (13 to 15) are directed radially in the projection in the axial direction.

4. Hand tool according to claim 3, characterized in that the cross-section of the channel (4) has the shape of a regular hexagon and that six blades (10, 11, 12, etc.) are provided.

5. Hand tool according to one of the preceding claims, characterized in that the blades (10, 11, 12, etc.) emanating from the particular cutting edge (13, 14, 15, etc.) become increasingly thick in a direction (19) sloping towards the rear channel opening (8) and directed towards the channel axis (2).

6. Hand tool according to one of the preceding claims, characterized in that the diameter of the channel (4) is 8 to 11 mm, preferably 10 mm, that the diameter of the central rod (8) at its front end is 0.6 to 1.2 mm, preferably 0.9 mm and at its rear end 1.0 to 4.0 mm, preferably 2.2 mm, that the width of the blades (10, 11, 12, etc.) at the radially outermost rear end is 0.3 to 1.5 mm, preferably 1.2 mm and that for each longitudinal strip of a split straw between adjacent blades at the rear end of the latter there is an opening width of at least 2.5 to 5.0 mm, preferably 4.0 mm, measured in the circumferential direction.

7. Hand tool according to one of the preceding claims, characterized in that there is a holder (1) in the form of an open pot coaxial towards the channel axis (2) and in whose bottom (7) is placed flush a tube length (3) forming the channel with its front end towards the outside of the bottom and that the tube length otherwise extends substantially within the pot.

8. Hand tool according to one of the claims 1 to 6, characterized in that within a holder (30) are provided in axially parallel, juxtaposed manner several tube lengths (32, 33) in each case forming a channel and which have different dimensions and/or are provided with a different number of blades.

9. Hand tool according to one of the preceding claims, characterized by the construction as an injection moulded part from plastic from which the blades (10, 11, 12, etc.) are formed in one piece.

10. Hand tool according to one of the claims 1 to 8, characterized in that the holder and one or more tube lengths forming the channel or channels comprise a one-piece plastic injection moulding, in which are inserted the metal blades.

## Revendications

1. Outil manuel pour fendre des fétus de paille en plusieurs bandes longitudinales
avec un support (30) présentant un canal rectiligne (4) avec une paroi de canal (5) lisse, et
avec plusieurs lames (10, 11...), réparties régulièrement sur la périphérie et disposées radialement par rapport à l'axe de canal et dont les tranchants (13, 14...) sont orientés en direction de l'ouverture avant de canal (16),
caractérisé en ce que
les tranchants (13 à 15) s'étendent le long de génératrices d'un cône circulaire imaginaire, s'effilant en direction de l'ouverture avant de canal (6) et coaxial par rapport à l'axe de canal (2) et vont jusqu'à la paroi de canal (5).

2. Outil manuel selon la revendication 1, caractérisé en ce que
les tranchants (13 à 15) vont jusqu'à une barre centrale (8) disposée coaxialement par rapport à l'axe de canal (2),
en ce que la section transversale de la barre centrale (8), au moins à son extrémité avant, est inférieure à la section transversale intérieure libre d'un fétu de paille à fendre, et
en ce que la section transversale libre du canal (4) est supérieure à la section transversale d'un fétu de paille à fendre.

3. Outil manuel selon l'une des revendications précédentes, caractérisé en ce que
le canal (4) présente la section transversale d'un polygone régulier et
en ce que, pour chaque angle est prévus une lame (10,11,12...), dont le tranchant (13 à 15) est disposé le long de la génératrice, associée à l'angle concerné, du cône imaginaire et les tranchants (13 à 15) s'étendant radialement en projection dans la direction axiale.

4. Outil manuel selon la revendication 3, caractérisé en ce que
la section transversale du canal (4) présente la forme d'un hexagone régulier et
en ce que six lames (10,11,12...) sont prévues.

5. Outil manuel selon l'une des revendications précédentes, caractérisé en ce qu'
en partant du tranchant (13,14,15...) respectif, les lames (10,11,12...) sont inclinées par rapport à l'ouverture arrière de canal (18) et réalisées en s'épaississant de plus en plus dans la direction (19) tournée vers l'axe de canal (2).

6. Outil manuel selon l'une des revendications précédentes, caractérisé en ce que
le diamètre de canal (4) est de 8 à 11 mm, de préférence de 10 mm,
en ce que le diamètre de la barre centrale (8) à son extrémité avant est de 0,6 à 1,2 mm, de préférence 0,9 mm et, à son extrémité arrière, de 1,0 à 4,0 mm, de préférence 2,2 mm,
en ce que la largeur des lames (10,11,12...) à leur extrémité arrière extrême radialement est de 0,3 à 1,5 mm, de préférence 1,2 mm, et
en ce que pour chaque bande longitudinale d'un fétu de paille fendu est prévu, à l'extrémité arrière des lames, une largeur d'ouverture d'au moins 2,5 à 5,0 mm, de préférence 4,0 mm, mesuré dans la direction de la périphérie.

7. Outil manuel selon l'une des revendications précédentes, caractérisé en ce qu'
est prévu un support (1) se présentant sous la forme d'un pot ouvert, coaxial par rapport à l'axe de canal (2), dans le fond (7) duquel est insérée, par son extrémité avant, affleurant par rapport à la face extérieure du fond, une pièce tubulaire (3) formant le canal et
en ce que la pièce tubulaire s'étend pour le reste essentiellement à l'intérieur du pot.

8. Outil manuel selon l'une des revendications 1 à 6, caractérisé en ce que
plusieurs pièces tubulaires (32,33), formant chacune un canal, de dimensions différentes et/ou équipées d'un nombre de lames différent, sont disposées les unes à côté des autres, parallèlement à l'axe, dans un support (30).

9. Outil manuel selon l'une des revendications précédentes, caractérisé
par la réalisation sous forme de pièce moulée par injection en matière synthétique, à partir de laquelle les lames (10,11,12...) sont formées d'un seul tenant.

10. Outil manuel selon l'une des revendications 1 à 8, caractérisé en ce que
le support et une ou plusieurs des pièces tubulaires formant le ou les canaux sont des pièces moulées par injection en matière synthétique, d'un seul tenant, dans lesquelles la lame en métal est insérée.
